# FASCICULE DE BREVET EUROPEEN

(11) **EP 0 129 480 B1**
(45) Date de publication et mention de la délivrance du brevet: **15.10.1986**
(21) Numéro de dépôt: 84401234.4
(22) Date de dépôt: 15.06.1984
(51) Int. Cl.: B28B 3/00, B28B 3/08, B28B 7/00

(54) **Procédé et dispositif pour fabriquer des éléments de structure en béton et les éléments ainsi fabriqués**
Verfahren und Vorrichtung zum Herstellen von Strukturelementen aus Beton und auf diese Weise hergestellte Elemente
Method and apparatus for making concrete structural elements, and elements made in this manner

(30) Priorité: 17.06.1983 FR 8310057
(43) Date de publication de la demande: 27.12.1984
(73) Titulaire: BOUYGUES, F-92142 Clamart (FR)
(72) Inventeur: Richard, Pierre, F-92200 Neuilly-sur-Seine (FR)
(74) Mandataire: Schrimpf, Robert

## Description

L'invention concerne la fabrication de nouveaux éléments de structure en béton.

Un but de l'invention est de fournir un procédé pour fabriquer dans des conditions industrielles acceptables des éléments de structure en béton, notamment des poutres, ayant un taux de travail admissiblé dans la gamme 50-100 MPa (Mégapascals) ou supérieur, alors que le taux de travail admissible d'une poutre en béton précontraint classique est de l'ordre de 10-20 MPa.

La compression d'un béton frais, c'est-à-dire avant durcissement du béton, permet d'augmenter le taux de travail admissible du béton mais on ne connaît pas jusqu'à présent de technique pour mettre en oeuvre cette connaissance dans des conditions industriellement viables.

On y parvient, selon la présente invention, par un procédé dans lequel on réalise la prise du béton dans une enveloppe tout en comprimant le béton avec une pression axiale d'au moins 50 MPa et en entourant l'enveloppe d'une frette pour créer des plans de pression transversaux qui se combinent à la pression axiale de façon à réaliser une compression tridimensionnelle du béton.

Pendant la compression axiale du béton, la frette agit comme un coffrage en acier à haute résistance; elle se tend sous l'effet de la compression et. quand le béton a fait prise, elle cherche à reprendre son état initial en exerçant sur le béton une compression dans des plans transversaux.

Pour fabriquer une poutre rectiligne, on utilise une enveloppe s'étendant selon un axe et on comprime le béton suivant cet axe, cette compression longitudinale créant dans le béton des poussées transversales qui mettent la frette en tension autour de l'enveloppe tubulaire.

De préférence, on éxerce sur le béton frais une pression axiale uniquement, c'ést-à-dire perpendiculaire à l'épaisseur du béton et parallèle au sens dans lequel le béton travaillera lorsqu'il sera en service, mais il n'est cependant pas exclu d'exercer d'autres pressions complémentaires sur le béton.

Avantageusement, pendant la compression, on draine l'eau du béton par un ou plusieurs tubes introduits au sein du béton.

Un but de l'invention est aussi de fournir un dispositif pour fabriquer des éléments de structure suivant un procédé conforme à l'invention.

Ce dispositif comprend une enveloppe tubulaire s'étendant suivant un axe, des moyens réalisant une frette autour du tube et des moyens pour comprimer le béton suivant l'axe de l'enveloppe pendant la prise du béton.

De préférence, pour comprimer le béton frais, on utilise un ou des câbles que l'on fait passer à travers le béton et avec lesquels on tire l'une vers l'autre des plaques de pression situées à deux extrémités opposées de la masse de béton frais, technique qui permet de résister au flambage du tube pendant la compression.

Avantageusement, on fait passer ce ou ces câbles dans un ou des tubes de drainage.

Ultérieurement, c'est-à-dire après le durcissement du béton, cette précontrainte sera conservée ou diminuée ou remplacée par des câbles de précontrainte passant dans ce ou ces tubes et assurant la liaison avec les autres éléments de la structure en béton.

On décrira ci-après un exemple d'un tel dispositif en référence aux figures du dessin joint sur lequel:
- la figure 1 est une coupe longitudinale d'une poutre, en cours de fabrication, conformément à la présente invention, et
- la figure 2 est une coupe transversale de la poutre de la figure 1.

On dispose, de préférence verticalement, un tube cylindrique 1, par exemple en tôle mince d'épaisseur de l'ordre de 2 mm ou en carton fort ou en plastique, la paroi du tube présentant de multiples perforations de drainage 4 et on entoure ce tube d'une double frette constituée par deux fils 2, 3 en acier à haute résistance qui sont enroulés en hélice autour du tube, respectivement dans le sens horaire et dans le sens anti-horaire. A ce stade du procédé, l'enroulement 2 est en contact avec le tube 1 et l'enroulement 3 entoure l'enroulement 2 mals ils ne sont pas tendus.

Des moyens sont prévus pour fixer chaque extrémité d'un enroulement relativement à l'extrémité correspondante de l'autre enroulement, par exemple en fixant les deux éxtrémités correspondantes sur un moyen qui permet également de maintenir ces extrémités à une extrémité du tube 1. Un exemple d'un tel moyen est constitué par un cercle qui entoure le tube 1 qui est fixe en position par rapport au tube 1 et auquel sont fixées les deux éxtrémités correspondantes des fils de frette. Ce cercle a été repéré 6 sur la figure 1. On comprendra qu'il existé un tel cercle à chaque extrémité du tube 1.

On dispose à l'intérieur du tube un ou plusieurs drains longitudinaux 5 qui sont de préférence constitués par des tubes d'acier généralement plus épais que le tube 1 lorsque ce dernier est en acier, soit par exemple une épaisseur de paroi de 4 à 6 mm.

La matière et l'épaisseur de l'enveloppe tubulaire 1 sont choisis pour que le tube répartisse les efforts et résiste à un cisaillement par la frette.

On introduit dans l'espace compris entre le tube extérieur 1 et le ou les drains 5 les composants du béton, soit par exemple un mélange d'agrégats, de sable, d'eau et de ciment, mélange connu en soi. Les agrégats ont, à priori, même nature que les agrégats d'un béton classique, mais sont de préférence choisis dans le haut de gamme des agrégats d'un béton; agrégats de roche résistants à des valeurs comprises entre 200-300 MPa (certains calcaires, grès, etc...). Le liant peut égalément être un liant tel que ceux utilisés pour les bétons classiques y compris les liants à base de résine. Les pourcentages d'agrégats et de liant peuvent être les mêmes que ceux des bétons classiques.

On comprime le mélange à une pression axiale 7 de 50-150 MPa avant et pendant la prise, jusqu'au durcissement du béton dont une partie de l'eau est évacuée par les orifices 4 du tube extérieur 1 et par le ou les drains 5 (il est à noter que les orifices 4 peuvent être de simples pores).

Pour réaliser la pression axiale tout en évitant un flambage du tube, on préconise, selon l'invention, de rapprocher l'une de l'autre deux plaques introduites respectivement à une extrémité et à l'autre extrémité du tube. Ce rapprochement est obtenu par exemple au moyen d'un ou plusieurs câbles de précontrainte passant longitudinalement dans le béton et tirés par un vérin. On a schématisé un tel dispositif sur la figure 1 où l'on voit les deux plaques de pression 8, 9 dont l'une est tirée vers l'autre par des câbles 10, 11 actionnés par un vérin 12 qui prend appui sur l'autre plaque. Avantageusement, les câbles 10, 11 passent dans des tubes de drainage 5.

La compression est réalisée de façon constante ou non, et de façon continue ou non.

Sous l'effet de la compression longitudinale du béton, les frettes se tendent et on réalise ainsi une compression triaxiale, les frettes réalisant des plans de pression transversaux et la pression axiale réalisant la pression dans la troisième dimension.

Dans certains cas, et notamment pour les poutres de grande longueur, il est prévu de réaliser l'opération par couches successives de béton, en attendant la prise d'une couche pour réaliser la couche suivante.

L'invention n'est pas limitée à une poutre de section droite circulaire et elle s'étend par exemple à des poutres de section droite polygonale régulière ou non.

Une poutre conforme à l'invention, comparativement à une poutre en acier, est environ deux fois moins lourde pour un taux de travail admissible de l'ordre de la moitié de celui de l'acier et elle présenté les avantages considérables d'une possibilité de liaisons entre poutres par coulage d'un béton et d'assemblage à l'ensemble de la structure par précontrainte.

Une application typique qui rentre dans le cadre de la présente invention est l'utilisation des poutres conformes à l'invention pour constituer des treillis tridimensionnels intervenant dans des structures de pont et analogues.

Un élément de structure conforme à l'invention peut constituer une poutre, un poteau, un tirant et tout autre partie d'une structure en béton.

## Revendications

1. Procédé pour fabriquer un élément de structure en béton, dans lequel on réalise la prise du béton dans une enveloppe (1) tout en comprimant le béton, caractérisé en ce qu'on comprime le béton axialement avec une pression axiale d'au moins 50 MPa et en ce qu'on entoure l'enveloppe (1) d'une frette (2,3) pour créer des plans de pression transversaux.

2. procédé selon la revendication 1, caractérisé en ce qu'on utilise une pression de la gamme 50-150 MPa.

3. Procédé selon l'une des revendications précédentes, caractérisé en ce que pendant la compression on draine l'eau du béton par un ou plusieurs tubes (5) introduits au sein du béton.

4. Dispositif pour la mise en oeuvre d'un procédé selon l'une des revendications précédentes, caractérisé en ce qu'il comprend une enveloppe tubulaire (1) s'étendant suivant un axe, des moyens (2, 3) réalisant une frette autour du tube et des moyens (8-12) pour comprimer le béton suivant l'axe de l'enveloppe pendant la prise du béton.

5. Dispositif selon la revendication 4, caractérisé en ce que la frette comporte au moins deux enroulements hélicoïdaux (2, 3) autour de l'enveloppe, ces deux enroulements ayant des sens d'enroulement inverse l'un de l'autre et des extrémités fixes.

6. Dispositif selon la revendication 5, caractérisé en ce que les deux éxtrémités des enroulements (2, 3) qui sont situés à une même extrémité de l'enveloppe tubulaire (1) sont fixées à un anneau (6) qui entoure l'enveloppe (1).

7. Dispositif selon la revendication 5 ou 6, caractérisé en ce que l'un des enroulements (2) est au contact de l'enveloppe (1) et est entouré par l'autre enroulement (3).

8. Dispositif selon l'une des revendications 4 à 6, caractérisé en ce qu'on utilise une enveloppe (1) apte à répartir l'effort et à résister à un cisaillement par la frette.

9. Dispositif selon la revendication 8, caractérisé en ce que ladite enveloppe tubulaire (1) est une tube d'acler à paroi mince comportant éventuellement des perforations de drainage (4).

10. Dispositif selon l'une des revendications 4 à 9, et qui comprend de plus un ou plusieurs tubes (5) disposés longitudinalement dans le béton pour drainer l'eau du béton pendant la compression.

11. Dispositif selon l'une des revendications 4 à 10, caractérisé en ce que les moyens (8-12) pour comprimer le béton comprennent des plaques de pression (8-9) situées aux deux extrémités longitudinales de l'enveloppe et un ou des câbles (10, 11) qui traversent longitudinalement la masse de béton et qui exercent sur l'une des plaques au moins une traction dirigée vers l'autre plaque.

12. Dispositif selon la revendication 11, caractérisé en ce que lesdits câbles (10, 11) passent dans des tubes (5).

13. Dispositif selon la revendication 12, caractérisé en ce que les câbles (10, 11) passent dans des tubes de drainage (5).

14. Elément de structure, fabriqué en utilisant le procédé selon l'une des revendication 1 à 3 ou le dispositif selon l'une des revendication 4 à 13, caractérisé en ce que cet élément comporte essentiellement un tube (1) rempli de béton et entouré d'au moins deux enroulements hélicoîdaux (2, 3) dont les sens d'enroulement sont inverses.

15. Elément de structure selon la revendication 14, caractérisé en ce qu'il est précontraint par des armatures passant dans des tubes (5) qui traversent longitudinalement la masse de béton.

16. Elément de structure selon l'une des revendications 14 ou 15, caractérisé en ce que cet élément est une poutre ayant un taux de travail admissible compris dans la gamme 50-100 MPa ou supérieur.

## Patentansprüche

1. Verfahren zum Herstellen eines Strukturelements aus Beton, bei dem man Beton in einer Schalung (1) abbinden läßt, während der Beton verdichtet wird, dadurch gekennzeichnet, daß man den Beton axial mit einem Axialdruck von zumindest 50 MPa verdichtet und daß man die Schalung (1) mit einer Bandage (2, 3) umschließt, um transversale Druckebenen zu erzeugen.

2. Verfahren nach Anspruch 1, dadurch gekennzeichnet, daß man einen Druck im Bereich von 50 bis 150 MPa anwendet.

3. Verfahren nach einem der vorausgehenden Ansprüche, dadurch gekennzeichnet, daß man während des Verdichtens das Wasser des Betons durch ein Rohr oder mehrere Rohre (5) abfließen läßt, die ins Innere des Betons eingesetzt sind.

4. Vorrichtung zum Durchführen eines Verfahrens gemäß einem der vorhergehenden Ansprüche, dadurch gekennzeichnet, daß sie eine rohrförmige Schalung (1), die sich längs einer Achse erstreckt, sowie Mittel (2, 3), die eine Bandage rings um das Rohr bilden, und Mittel (8 bis 12) aufweist, um den Beton längs der Achse der Schalung zu verdichten, während der Beton abbindet.

5. Vorrichtung nach Anspruch 4, dadurch gekennzeichnet, daß die Bandage zumindest zwei schraubenförmige Wicklungen (2, 3), die die Schalung umgeben, aufweist, wobei die zwei Wicklungen einen zueinander entgegengesetzten Windungssinn und fest angebrachte Enden besitzen.

6. Vorrichtung nach Anspruch 5, dadurch gekennzeichnet, daß die beiden am gleichen Ende der rohrförmigen Schalung (1) gelegenen Enden der beiden Wicklungen (2, 3) an einem Ring (8) befestigt sind, der die Schalung (1) umgibt.

7. Vorrichtung nach Anspruch 5 oder 6, dadurch gekennzeichnet, daß die eine (2) der Wicklungen mit der Schalung (1) in Berührung und von der anderen Wicklung (3) umgeben ist.

8. Vorrichtung nach einem der Ansprüche 4 bis 6, dadurch gekennzeichnet, daß eine Schalung (1) Verwendung findet, die geeignet ist, die Kraft zu verteilen und einem Abscheren durch die Bandage zu widerstehen.

9. Vorrichtung nach Anspruch 8, dadurch gekennzeichnet, daß die genannte rohrförmige Schalung (1) ein Stahlrohr dünner Wandstärke ist, das möglicherweise Entwässerungslöcher (4) aufweist.

10. Vorrichtung nach einem der Ansprüche 4 bis 9, die mehr als ein Rohr oder mehrere Rohre (5) aufweist, die im Beton in Längsrichtung angeordnet sind, um das Wasser des Betons während der Verdichtung abzuführen.

11. Vorrichtung nach einem der Ansprüche 4 bis 10, dadurch gekennzeichnet, daß die Mittel (8 bis 12) zum Verdichten des Betons Druckplatten (8, 9), die an den longitudinalen Enden der Schalung gelegen sind, sowie ein Seil oder Seile (10, 11) aufweisen, die die Betonmasse in Längsrichtung durchziehen und auf die eine der Platten mindestens eine gegen die andere Platte hin gerichtete Zugkraft ausüben.

12. Vorrichtung nach Anspruch 11, dadurch gekennzeichnet, daß die genannten Seile (10, 11) in den Rohren (5) verlaufen.

13. Vorrichtung nach Anspruch 12, dadurch gekennzeichnet, daß die Seile (10, 11) in den Entwässerungsrohren (5) verlaufen.

14. Strukturelement, das unter Verwendung des Verfahrens gemäß einem der Ansprüche 1 bis 3 oder der Vorrichtung nach einem der Ansprüche 4 bis 13 hergestellt ist, dadurch gekennzeichnet, daß dieses Element im wesentlichen ein Rohr (1) aufweist, das mit Beton gefüllt und von zumindest zwei schraubenförmigen Wicklungen (2, 3) umgeben ist, deren Windungssinn zueinander entgegengesetzt ist.

15. Strukturelement nach Anspruch 14, dadurch gekennzeichnet, daß es durch Bewehrungen vorgespannt ist, die durch die Rohre (5) verlaufen, die sich in Längsrichtung durch die Betonmasse hindurch erstrecken.

16. Strukturelement nach Anspruch 14 oder 15, dadurch gekennzeichnet, daß dieses Element ein Träger ist, der eine zulässige Druckfestigkeit im Bereich von 50 bis 100 Mpa oder darüber besitzt.

## Claims

1. A process for producing a concrete structural element wherein the concrete is set in a casing (1) while the concrete is compressed, characterised in that the concrete is ccmpressed axially with an axial pressure of at least 50 MPa and that the casing (1) is surrounded by a hooping means (2, 3) to create transverse pressure planes.

2. A process according to claim 1 characterised by using a pressure in the range of from 50 to 150 MPa.

3. A process according to one of the preceding claims characterised in that during the compression step water is drained from the concrete by way of one or more tubes (5) introduced within the concrete.

4. Apparatus for carrying out a process according to one of the preceding claims characterised in that it comprises a tubular casing (1) extending along an axis, means (2, 3) for providing a hooping effect around the tube and means (8-12) for compressing the concrete along the axis of the casing during setting of the concrete.

5. Apparatus according to claim 4 characterised in that the hooping means comprises at least two helicoidal windings (2, 3) around the casing, said two windings being wound in opposite directions of winding relative to each other and having fixed ends.

6. Apparatus according to claim 5 characterised in that the two ends of the windings (2, 3) which are disposed at the same end of the tubular casing (1) are fixed to a ring (6) which extends around the casing (1).

7. Apparatus according to claim 5 or claim 6 characterised in that one of the windings (2) is in contact with the casing (1) and is surrounded by the other winding (3).

8. Apparatus according to one of claims 4 to 6 characterised by using a casing (1) which is capable of distributing the force and resisting a shearing effect by the hooping means.

9. Apparatus according to claim 8 characterised in that said tubular casing (1) is a thin-wall steel tube possibly comprising drainage perforations (4).

10. Apparatus according to one of claims 4 to 9 and which further comprises one or more tubes (5) disposed longitudinally in the concrete to drain water from the concrete during compression.

11. Apparatus according to one of claims 4 to 10 characterised in that the means (8-12) for compressing the concrete comprise pressure plates (8-9) disposed at the two longitudinal ends of the casing and one or more cables (10,11) which pass longitudinally through the mass of concrete and which apply to one of the plates at least a traction force towards the other plate.

12. Apparatus according to claim 11 characterised in that said cables (10, 11) pass through tubes (5).

13. Apparatus according to claim 12 characterised in that the cables (10, 11) pass through drainage tubes (5).

14. A structural element produced by using the process according to one of claims 1 to 3 or the apparatus according to one of claims 4 to 13 characterised in that said element essentially comprises a concrete-filled tube (1) surrounded by at least two helicoidal windings (2,3) with opposite directions of winding.

15. A structural element according to claim 14 characterised in that it is prestressed by reinforcing means passing through tubes (5) which extend longitudinally through the mass of concrete.

16. A structural element according to one of claims 14 and 15 characterised in that said element is a beam having an admissible working load in the range of 50 to 100 MPa or higher.
